# EUROPÄISCHE PATENTSCHRIFT

(11) **EP 0 344 224 B1**
(45) Veröffentlichungstag und Bekanntmachung des Hinweises auf die Patenterteilung: **13.05.1992**
(21) Anmeldenummer: 88907598.2
(22) Anmeldetag: 09.09.1988
(51) Int. Cl.: F42B 12/26

(54) **SPLITTERMANTEL FÜR METALLISCHE EXPLOSIVKÖRPER SOWIE VERFAHREN ZU SEINER HERSTELLUNG**
FRAGMENTATION SHELL FOR A METALLIC EXPLOSIVE OBJECT AND MANUFACTURING PROCESS
MANCHON A FRACTIONNEMENT POUR CORPS EXPLOSIF METALLIQUE ET PROCEDE DE FABRICATION

(30) Priorität: 14.10.1987 CH 4023/87
(43) Veröffentlichungstag der Anmeldung: 06.12.1989
(73) Patentinhaber: Merz, Karl, CH-5734 Reinach/AG (CH)
(72) Erfinder: Merz, Karl, CH-5734 Reinach/AG (CH)
(74) Vertreter: Lauer, Joachim, Dr.
(86) Internationale Anmeldenummer: CH8800157
(87) Internationale Veröffentlichungsnummer: WO8903500

(56) Entgegenhaltungen:
- DE-C- 3 624 330
- FR-A- 792 362
- FR-A- 2 402 003
- US-A- 2 393 275
- US-A- 2 673 730
- US-A- 2 798 431
- US-A- 3 768 414
- US-A- 4 570 318

## Beschreibung

Die Erfindung betrifft einen Splittermantel für einen Explosivkörper, insbesondere für ein Geschoss, eine Granate oder eine Mine gemäss dem Oberbegriff des Patentanspruch 1.

Die Erfindung betrifft ferner ein Verfahren zu Herstellung eines solchen Splittermantels.

### Stand der Technik

Es ist bekannt, Geschosse, Granaten oder Minen mit einem als Hohlkörper ausgebildeten Splittermantel auszurüsten, in welchen eine Sprengladung eingebracht wird und welcher bei der Detonation in möglichst viele Splitter zu zerfallen bestimmt ist. Zur Erleichterung seiner Zersplitteruny wird der Splittermantel üblicherweise mit Sollbruchstellen versehen. Bei als Rillen im Splittermantel ausgebildeten Sollbruchstellen geht von der möglichen Gesamtmasse des Splittermantels (im Verhältnis zu seiner Grösse) jedoch etwas verloren. Um diesen Massenverlust weniystens teilweise zu vermeiden, wurden u.a. folgende Weye bereits beschritten:

Zur Herstellung eines Splittermantels wurde Draht mit rechteckigem Querschnitt sowie mit ein (EP-B1-0 030 809 ausgangspunlet füz der Oberbegriff des anspruchs 1) oder beidseitiger (US-H238) Vorkerbung quer zu seiner Längsrichtung zu einer Wendel aufgewickelt und zwar derart, dass deren Windungen satt aneinander anliegen, so dass kein Spalt entsteht und keine Masse verloren geht. Die Windungen wurden dann durch Löten (EP-B1-0 030 809) oder mittels Laserschweissung (US-H238) miteineinder verbunden. Die DE-OS 32 21 565 zeigt ebenfalls einen gewendelten Splittermantel. Aus dem DE-U1-84 27 962.1 ist ein Splittermantel bekannt welcher aus auf einem Stützkörper angeordneten, satt aneinander anliegenden Ringen mit rechteckigem Querschnitt besteht. Das DE-U1-84 27 781.5 zeigt einen Gefechtskopf mit im Gefechtskopfgehäuse angeordneten Rissen, welche aus in die Wandung des Gefechtskopfgehäuses eingefrästen Nuten durch Stauchen des Gefechtskopfgehäuses entstanden sind.

Die Herstellung aller vorgenannten Arten von Splittenmänteln, insbesondere desjenigen mit den Ringen, ist jedoch ausserordentlich aufwendig.

### Darstellung der Erfindung

Der Erfindung liegt die Aufgabe zugrunde, einen Splittermantel der vorbeschriebenen Art anzugeben, der wesentlich rationeller mit erheblich geringerem Arbeitsaufwand herstellbar ist.

Diese Aufgabe wird gemäss der vorliegenden Erfindung gelöst durch einen Splittermantel mit den im Patentanspruch 1 angegebenen Merkmalen.

Vorteilhafte sowie bevorzugte Ausgestaltungen der Erfindung sind in den abhängigen Patentansprüchen 2 bis 14 gekennzeichnet.

Weiter ist es Aufgabe der Erfindung, ein zur Herstellung eines solchen Splittermantels besonders geeignetes Verfahren anzugeben.

Diese Aufgabe wird gelöst durch ein Verfahren, wie es in den Patentansprüchen 15 oder 16 gekennzeichnet ist.

### Kurze Beschreibung der Zeichnungen

Nachstehend wird die Erfindung anhand von Beispielen unter Bezugnahme auf die beigefügten Zeichnungen näher erläutert. Es zeiyen:
Fig. 1 einen Hohlkörper in Form eines Hohlzylinders, dessen Mantel zwischen zwei Endpartien durch einen Trennschnitt gleichmässig in Windungen unterteilt ist, die durch Auseinanderziehen mit Abstand nebeneinanderliegen,
Fig. 2 einen Hohlkörper, nach Fig. 1, wobei dieser jedoch zusammengeschoben ist, sodass die Windungen aneinander anliegen,
Fig. 3 im Schnitt einen Hohlkörper, gemäss Fig. 2, bei welchem jedoch die aneinanderliegenden Trennschnittkanten durch eine Schweissung am Aussenumfang teilweise miteinander verbunden sind,
Fig. 4 einen Hohlkörper, gemäss Fig. 2, bei welchem jedoch die aneinanderliegenden Trennschnittkanten durch eine Punktverschweissung am Aussenumfang teilweise miteinander verbunden sind,
Fig. 5 im Schnitt eine Hohlkörper, gemäss Fig. 2, in welchen jedoch eine Stützhülse eingesetzt ist,
Fig. 6 im Schnitt einen nur halb dargestellten Hohlkörper, gemäss Fig. 2, bei welchem jedoch der Trennschnitt grösstenteils schiefwinklig zu seiner Oberfläche ausgerichtet ist,
Fig. 7 einen Hohlkörper, gemäss Fig 2, bei welchem jedoch der Trennschnitt abschnittsweise zick-zack-förmig ausgeführt ist,
Fig. 8 einen Hohlkörper, gemäss Fig. 2, bei welchem jedoch der Trennschnitt formschlüssig ausgeführt ist,
Fig. 9 im Schnitt einen nur halb dargestellten Hohlkörper, gemäss Fig 2, bei welchem jedoch der gegenseitige Abstand der Windungen nicht konstant ist,
Fig. 10 einen Hohlkörper, gemäss Fig. 2, bei welchem jedoch zwei Trennschnitte vorgesehen sind,
Fig. 11 einen Hohlkörper, gemäss Fig. 2, jedoch mit einem angeformten Zünderkopf, und
Fig. 12 Querschnitte von Hohlkörpern in Form von Hohlzylindern, an deren Innen- bzw. Aussenwand axial verlaufende Rillen als Sollbruchstellen eingearbeitet sind.

### Wege zur Ausführung der Erfindung

In den Figuren wird die Erfindung anhand eines Hohlzylinders 1 als Hohlkörper erläutert. Dieser ist aus einem metallischen Material, beispielsweise aus einem thermisch behandelten Stahl, hergestellt. Zunächst wird auf Fig. 1 Bezug genommen. Der darin dargestellte Hohlzylinder 1 weist gleichbleibende Wandstärke auf. In der zwischen den beiden Zusammenhängenden Randpartien 2, 3 gelegenen Mittenpartie 4 ist ein schraubenförmig verlaufender Trennschnitt 5 durchgeführt worden, durch den die Mittenpartie 4 in Windungen 6 aufgelöst ist. Der Trennschnitt 5 wird durch eine Metalltrennvorrichtung durchgeführt, beispielsweise durch eine Laser- oder Plasma-Schneidvorrichtung. Der Trennschnitt 5 kann auch auf andere Weise ausgeführt werden, beispielsweise durch eine mechanische Schneidvorrichtung. Der zwischen den Windungen entstehende Spalt ist in Fig. 1 durch Auseinanderziehen der Windungen 6 stark vergrössert dargestellt. In Wirklichkeit beträgt die Spaltbreite bei der Herstellung des Trennschnitts mittels einer Laser-Schneidvorrichtung nur ungefähr 0,15 - 0,3 mm.

Trotz dieser erreichbar geringen Spaltbreite ist der damit noch verbundene Massenverlust unerwünscht. Dieser Massenverlust lässt sich jedoch in einfacher Weise durch Zusammenstossen des Hohlzylinders 1 beseitigen. In Fig. 2 ist der Hohlzylinder 1 von Fig. 1 mit zusammengestossenen Windungen 6 dargestellt, so dass sie satt aneinander anschliessen. Es wird damit ein geschlossener, kompakter Hohlzylinder erzeugt.

Um das Zusammenstossen auch an den beiden Enden des Trenn schnittes zu erleichtern, kann dort jeweils ein kleines Loch 7 mit einem wenigstens annähernd runden Querschnitt vorgesehen werden.

Im zusammengestossenen Zustand steht der Hohlzylinder 1 unter einer gewissen elastischen Spannung. Damit er in diesem Zustand verbleibt, muss er in diesem Zustand fixiert werden. Dies kann in einfacher Weise durch eine Verschweissung benachbarter Schnittkanten des Trennschnittes 5 erfolgen, wie dies in Fig 3 dargestellt ist. In Fig. 3 ist eine am Aussenumfang vorgenommene, kontinuierlich entlang des Trennschnittes verlaufende Schweissnaht mit 8 bezeichnet.

Fig. 3 zeigt eine Ausführungsform, bei welcher die Schnittkanten des Trennschnittes 5 am Aussenumfang diskontinuierlich verschweisst sind. Die einzelnen Verschweissungen sind mit 9 bezeichnet.

Grundsätzlich ist es möglich, wenngleich technisch schwieriger ausführbar, die Verschweissung alternativ oder zusätzlich am Innenumfang vorzunehmen.

Durch die Verschweissung der Schnittkanten des Trennschnittes wird aus dem durch den Trennschnitt aufgeschnitten Hohlzylinder ein in sich stabiler Körper, welcher ohne weitere Verstärkungselemente unmittelbar zur Aufnahme einer Sprengladung geeignet ist.

Eine andere Möglichkeit, den Hohlzylinder im zusammengestossenen Zustand zu fixieren, besteht in der Verwendung einer Stützhülse. In Fig. 5 ist eine innenliegende Stützhülse 10 dargestellt. Auf der Stützhülse ist der Hohlzylinder 1 einerseits durch einen nach aussen springenden Absatz 11 der Stützthülse 10 im rechten Teil von Fig. 5 und andererseits durch einen, in eine innenliegende Nut 12 im Hohlzylinder eingreifenden Steg an der Stützhülse 10 im linken Teil von Fig. 5 fixiert. Vorzugsweise besteht die Stützhülse 10 aus einem verhältnismässig leicht verformbaren Material, wie beispielsweise Aluminium, und ist unter Druck in den Hohlzylinder eingepresst (wobei das Material in die Nut im Hohlzylinder einfliesst). Die Stützhülse kann auch als Aussenhülse ausgebildet sein (nicht dargestellt).

Durch die Stützhülse 10 wird die Stabilität des Hohlzylinders 1 wesentlich vergrössert. Allerdings beansprucht die Stützhülse 10 ein gewisses Volumen, um den ein in den Hohlzylinder 1 einzusetzender Sprengsatz kleiner ausgebildet sein muss. Im Hinblick auf ein optimales Verhältnis zwischen der Grösse des Spengsatzes zur Gesamtmasse des Explosivkörpers ist daher die Verschweissungslösung an sich vorzuziehen.

Fig. 6 zeigt im Schnitt einen nur halb dargestellten Hohlkörper 1, gemäss Fig. 2, bei welchem jedoch der Trennschnitt 5 grösstenteils schiefwinklig zu seiner Oberfläche ausgerichtet ist. Damit kann beispielsweise der räumlichen Verteilung der bei der Detonation des Sprengsatztes entstehenden Druckwelle Rechnung getragen werden.

Fig. 7 zeigt einen Hohlkörper, gemäss Fig 2, bei welchem jedoch der Trennschnitt 5 abschnittsweise zick-zack-förmig oder wellenförmig ausgeführt ist. Durch eine derartige Ausbildung des Trennschnittes 5 wird eine gewisse, die Stabilität des Hohlkörpers erhöhende Verzahnung der einzelnen Windungen 6 miteinander erreicht.

Gleiches gilt für die in Fig. 8 dargestellte Ausfürungsform, bei welcher der Trennschnitt 5 abschnittsweise derart ausgeführt ist, dass beidseitig des Trennspaltes liegende Bereiche des Hohlkörpers 1 zusätzlich formschlüssig miteinander verbunden sind.

Fig. 9 zeigt im Schnitt einen nur halb dargestellten Hohlkörper 1, gemäss Fig 2, bei welchem jedoch die Steigung der Windungen 6 nicht konstant ist, sondern von der Mitte 4 jeweils nach aussen (zu den Endpartien 2, 3) hin abnimmt. Auch damit kann der räumlichen Verteilung der bei der Detonation des Sprengsatztes entstehenden Druckwelle Rechnung getragen werden.

Obwohl an sich lediglich ein einzelner Trennschnitt vorzuziehen ist, können natürlich auch mehrere Trennschnitte vorgesehen werden. Fig. 10 zeigt einen Hohlkörper 1, gemäss Fig. 2, bei welchem zwei schraubenförmige, sich gegenseitig nicht überschneidende Trennschnitte 5′, 5˝ vorgesehen sind. Es ist auch möglich, die Trennschnitte als ein- oder mehrgängige Schraubenlinien auszuführen. Zudem können die Trennschnitte mit Unterbrechungen anstelle der Schweissverbindungen (8 bzw. 9 in Fig. 7 bzw. 8) hergestellt werden.

Fig. 11 zeigt einen Splittermantel, der als überwiegend zylindrische Büchse 13 mit als Befestigungselement für einen Zünderkopf ausgebildetem Bodenteil 14 ausgebildet ist. Vorzugsweise wird eine solcher Hohlkörper vor der Anbringung des Trennschnitts 5 durch eine Warm- und/oder Kaltmassivumformung oder im Abstrecktiefziehverfahren hergestellt, wobei gleich das Befestigungselement für den Zünderkopf mit ausgeformt wird. Der Trennschnitt 5 endet bzw. beginnt mit Abstand von einerseits der linksseitigen Öffnung der Büchse und andererseits von ihrem Bodenteil 14.

In Fig. 12 sind Querschnitte von Hohlkörpern in Form von Hohlzylindern dargestellt, an deren Innen- bzw. Aussenwand axial verlaufende, sich spitzwinklig verjüngende Rillen 15 bzw. 16 als Sollbruchstellen eingearbeitet sind. Die Rillen können bei Anwendung der vorgenannten Herstellungstechniken gleich mit ausgeformt werden. Statt axial können die Rillen beispielsweise auch schraubenförmig verlaufen. Ganz allgemein sollten sie im wesentlichen senkrecht zu dem oder den Trennschnitten verlaufen.

Die Ausführung des Hohlkörpers ist keinesfalls auf Hohlzylinder beschränkt. Die Erfindung lässt sich problemlos auch bei kegeligen, kegelstumpfförmigen, kugelförmigen, eiförmigen, tellerförmigen oder granatenförmigen Hohlkörpern anwenden, wobei eine Ausführung sowohl mit oder ohne Stützhülse möglich ist. Die Hohlkörper müssen nicht notwendig rotationssymmetrisch sein. Es können an zwei Stellen offene, nur an einer Stelle bzw. Seite offene oder vollständig geschlossene Hohlkörper eingesetzt werden.

Werden die Rillen zur Herstellung der Sollbruchstellen weggelassen, kann der so entstandene, mit einer Windungspartie versehene Hohlkörper auch für andere Zwecke, beispielsweise bei entsprechender thermischer Behandlung als Feder verwendet werden. Es können alle Materialien verwendet werden, beim denen durch ein geeignetes Verfahren ein Trennschnitt ausgeführt werden kann.

## Patentansprüche

1. Splittermantel für einen Explosivkörper, insbesondere für ein Geschoss, eine Granate oder eine Mine, mit einem mit Sollbruchstellen versehenen, um eine Achse rotationssymmetrisch sowie wenigstens abschnittsweise entlang dieser Achse zylindrisch ausgebildeten Hohlkörper, welcher mehrere schraubenförmig angelegte Windungen aufweist, wobei die Seitenflächen benachbarter Windungen in Anlage mit einander gebracht und fixiert sind, dadurch gekennzeichnet, dass der Hohlkörper (1) aus einem hohlen, einstückigen Ausgangskörper in Form einer überwiegend zylindrischen Büchse (13) mit einem als Befestigungselement für einen Zünderkopf ausgestaltetem Bodenteil (14) gebildet ist, wobei der Ausgangskörper in mindestens einer Partie durch mindestens einen, einen Trennspalt bildenden, schraubenförmigen, in mehreren Windungen verlaufenden Trennschnitt geschlitzt ist, und wobei der mindestens eine Trennschnitt mit Abstand von dem genannten Befestigungselement beginnt bzw. endet und weiter so angelegt ist, dass der Ausgangskörper als einstückiges Gebilde bestehen bleibt.

2. Splittermantel nach Anspruch 1 dadurch gekennzeichnet, dass die einander benachbarten Trennschnittflächen durch Zusammendrücken des Hohlkörpers in Anlage aneinander gebracht sind.

3. Splittermantel nach einem der Ansprüche 1 oder 2, dadurch gekennzeichnet, dass die Trennschnittflächen durch kontinuierlich (8) oder diskontinuiuerlich (9) entlang des Trennsrhnittes verlaufende Verschweissung der inneren oder äusseren Trennschnittkanten in Anlage aneinander fixiert sind.

4. Splittermantel nach einem der Ansprüche 1 bis 3, dadurch gekennzeichnet, dass die Trennschnittflächen mittels eines hohlen Stützkörpers (10), der in den Hohlkörper eingesetzt ist oder diesen umschliesst, in Anlage aneinander fixiert sind.

5. Splittermantel nach einem der Ansprüche 1 bis 4, dadurch gekennzeichnet, dass der Hohlkörper mindestens eine Öffnung aufweist und dass der mindestens eine Trennschnitt (5) mit Abstand zumindest von dieser Öffnung beginnt bzw. endet.

6. Splittermantel nach einem der Ansprüche 1 bis 5 dadurch gekennzeichnet, dass der mindestens eine Trennschnitt jeweils in einem Loch (7) mit wenigstens annähernd rundem Quershnitt beginnt bzw. endet.

7. Splittermantel nach einem der Ansprüche 1 bis 6, dadurch gekennzeichnet, dass die Steigung der Windungen nicht konstant ist, sondern vorzugsweise zu den Enden des Trennschnittes hin beidseitig abnimmt.

8. Splittermantel nach einem der Ansprüche 1 bis 7, dadurch gekennzeichnet, dass der mindestens eine Trennschnitt wenigstens abschnittsweise zick-zack- oder wellenförmig ausgeführt ist.

9. Splittermantel nach einem der Ansprüche 1 bis 8, dadurch gekennzeichnet, dass der mindestens eine Trennschnitt wenigstens abschnittsweise derart ausgeführt ist, dass beidseitig des Trennspaltes liegende Bereiche des Hohlkörpers formschlüssig miteinander verbunden sind.

10. Splittermantel nach einem der Ansprüche 1 bis 9, dadurch gekennzeichnet, dass der mindestens eine Trennschnitt wenigstens abschnittsweise senkrecht zur Oberfläche des Hohlkörpers ausgerichtet ist.

11. Splittermantel nach einem der Ansprüche 1 bis 10,dadurch gekennzeichnet, dass der mindestens eine Trennschnitt wenigstens abschnittsweise schiefwinklig zur Oberfläche des Hoblkörpers ausgerichtet ist.

12. Splittermantel nach einem der Ansprüche 1 bis 11, dadurch gekennzeichnet, dass der Hohlkörper durch mehrere, vorzugsweise schraubenförmige, sich weiter vorzugsweise nicht gegenseitig schneidende Trennschnitte (5′, 5˝) unterteilt ist.

13. Splittermantel nach einem der Ansprüche 1 bis 12, dadurch gekennzeichnet, dass als Sollbruchstellen an der Innen- oder Aussenwand des Hohlkörpers, vorzugsweise an der Innenwand, sich vorzugsweise spitzwinklig verjüngende Rillen (15, 16) vorgesehen sind, welche sich vorzugsweise im wesentlichen senkrecht zu dem mindestens einen Trennschnitt erstrecken.

14. Splittermantel nach einem der Ansprüche 1 bis 13, dadurch gekennzeichnet, dass als Sollbruchstellen an der Innen- oder Aussenwand des Hohlkörpers, vorzugsweise an der Innenwand, sich vorzugsweise spitzwinklig verjüngende Rillen (15, 16) vorgesehen sind, welche sich bei um eine Achse rotationssymmetrischem Hohlkörper schraubenförmig um diese Achse oder in Axialschnittebenen erstrecken.

15. Verfahren zur Herstellung eines Splittermantels nach einem der Ansprüche 1 bis 14, dadurch gekennzeichnet, dass der mindestens eine Trennschnitt durch Laser- oder Plasma-Schneiden hergestellt wird.

16. Verfahren zur Herstellung eines Splittermantels nach einem der Ansprüche 1 und/oder 13 bzw. 14, dadurch gekennzeichnet, dass Hohlkörper vor der Anbringung des mindestens einen Trennschnitts durch eine Warm- und/oder Kaltmassivumformung oder im Abstrecktiefziehverfahren hergestellt wird und dass dabei gleich das Befestigungselement für den Zünderkopf und/oder die Rillen mit ausgeformt werden.

## Claims

1. Fragmentation casing for an explosive device, in particular for a projectile, a grenade or a mine, with a hollow body provided with nominal breaking points, which is rotationally symmetrical about an axis and which is at least zonally cylindrically constructed along said axis having a plurality of helical windings, the lateral faces of adjacent windings being made to engage with one another and are fixed, characterized in that the hollow body (1) is formed from a hollow, one-piece starting body in the form of a mainly cylindrical sleeve (13) with a base part (14) constructed as a fastening element for a detonator head, the starting body being slotted in at least one part by at least one helical separating cut running in the form of several turns and forming a separating gap, in which the at least one separating cut starts and finishes at a distance from said fastening element, and in which the separating cut is arranged in a way that the starting body can remain as a one-piece structure.

2. Fragmentation casing according to claim 1, characterized in that the adjacent separating cut faces are brought into engagement with one another by the compression of the hollow body.

3. Fragmentation casing according to one of the claims 1 or 2, characterized in that the separating cut faces are fixed in engagement with one another by continuous (8) or discontinuous (9) welding of the inner or outer separating cut edges along the separating cut.

4. Fragmentation casing according to one of the claims 1 to 3,, characterized in that the separating cut faces are fixed in engagement with one another by means of a hollow supporting body (10), which is inserted or surround the hollow body.

5. Fragmentation casing according to one of the claims 1 to 4, characterized in that the hollow body has at least one opening and that the at least one separating cut (5) starts or finishes with a spacing from the said opening.

6. Fragmentation casing according to one of the claims 1 to 5, characterized in that the at least one separating cut starts and finishes in a hole (7) with an at least approximately circular cross-section.

7. Fragmentation casing according to one of the claims 1 to 6, characterized in that the pitch of the turns is not constant and instead preferably decreases on either side towards the ends of the separating cut.

8. Fragmentation casing according to one of the claims 1 to 7, characterized in that the at least one separating cut is at least partly constructed in zig-zag or wavy form.

9. Fragmentation casing according to one of the claims 1 to 8, characterized in that the at least one separating cut is at least zonally constructed in such a wry that areas of the hollow body on either side of the separating gap interlock with one another.

10. Fragmentation casing according to one of the claims 1 to 9, characterized in that the at least one separating cut is at least zonally oriented at right angles to the surface of the hollow body.

11. Fragmentation casing according to one of the claims 1 to 10, characterized in that the at least one separating cut at least zonally is oriented at an obtuse angle to the surface of the hollow body.

12. Fragmentation casing according to one of the claims 1 to 11, characterized in that the hollow body is subdivided by several, preferably helical separating cuts (5′, 5˝), which preferably do not intersect.

13. Fragmentation casing according to one of the claims 1 to 12, characterized in that as nominal breaking points on the inner or outer wall of the hollow body and preferably on the inner wall, are provided grooves (15, 16), which preferably taper in acute-angled manner and preferably extend substantially at right angles to the at least one separating cut.

14. Fragmentation casing according to one of the claims 1 to 13, characterized in that as nominal breaking points on the inner or outer wall of the hollow body and preferably on the inner wall, are provided grooves (15, 16) tapering in a preferably acute-angled manner, which in the case of a hollow body which is rotationally symmetrical about an axis extend helically around said axis or in axial sectional planes.

15. Process for the production of a fragmentation casing according to one of the claims 1 to 14, characterized in that the at least one separating cut is produced by laser or plasma cutting.

16. Process for producing a fragmentation casing according to one of the claims 1 and/or 13 or 14, characterized in that prior to making the at least one separating cut, the hollow body is produced by a hot and/or cold solid shaping or an ironing and deep drawing process and that the fastening element for the detonator head and/or the groove are shaped out at the same time.

## Revendications

1. Manchon à fractionnement pour un corps explosif, notamment pour un projectile, un obus ou une mine, comprenant un corps creux qui est pourvu de points privilégiés de rupture, réalisé à symétrie de révolution autour d'un axe et, au moins par tronçons, cylindrique le long de cet axe et présentant plusieurs spires jointives en hélice, les faces latérales de spires voisines étant amenées et fiées en application mutuelle, **caratérisé** en ce que le corps creux (1) est constitué d'un corps initial creux en une pièce en forme de douille (13) essentiellement cylindrique et présentant une partie de fond (14) conçue comme élément de fixation pour une tête d'amorçage, le corps initial étant fendu dans au moins une partie par au moins une coupe de séparation hélicoïdale, s'étendant sur plusieurs spires et formant une fente de séparation, et la ou les coupes de séparation commençant ou se terminant à distance de l'élément de fixation précité et étant pratiqué-es de telle sorte que le corps initial continue à constituer une structure en une pièce.

2. Manchon à fractionnement selon la revendication 1, caractérisé en ce que les faces mutuellement voisines de la coupe de séparation sont amenées en application mutuelle par compression du corps creux.

3. Manchon à fractionnement selon la revendication 1 ou 2, caractérisé en ce que les faces de la coupe de séparation sont fixées en application mutuelle par soudage des bords intérieurs ou extérieurs de la coupe de séparation, ce soudage s'étendant de manière continue (8) ou discontinue (9) le long de la coupe de séparation.

4. Manchon à fractionnement selon l'une des revendications 1 à 3, caractérisé en ce que les faces de la coupe de séparation sont fixées en application mutuelle au moyen d'un corps de soutien creux (10), qui est inséré dans le corps creux ou qui l'entoure.

5. Manchon à fractionnement selon l'une des revendications 1 à 4, caractérisé en ce que le corps creux présente au moins une ouver ture, et en ce que la ou les coupes de séparation (5) commencent ou se terminent à distance d'au moins cette ouverture.

6. Manchon à fractionnement selon l'une des revendications 1 à 5, caractérisé en ce que la ou chaque coupe de séparation commence ou se termine dans un trou (7) de section au moins approximativement ronde.

7. Manchon à fractionnement selon l'une des revendications 1 à 6, caractérisé en ce que le pas des spires n'est pas constant mais, de préférence, diminue des deux côtés vers les extrémités de la coupe de séparation.

8. Manchon à fractionnement selon l'une des revendications 1 à 7, caractérisé en ce que la ou les coupes de séparation sont, au moins par tronçons, réalisées ondulées ou en zigzag.

9. Manchon à fractionnement selon l'une des revendications 1 à 8, caractérisé en ce la ou les coupes de séparation sont, au moins par tronçons, réalisées de telle sorte que les régions du corps creux situées de part et d'autre de la fente de séparation sont mutuellement assemblées par épousement de formes.

10. Manchon à fractionnement selon l'une des revendications 1 à 9, caractérisé en ce que la ou les coupes de séparation sont, au moins par tronçons, orientées perpendiculairement à la surface du corps creux.

11. Manchon à fractionnement selon l'une des revendications 1 à 10, caractérisé en ce que la ou les coupes de séparation sont, au moins par tronçons, orientées à angle oblique par rapport à la surface du corps creux.

12. Manchon à fractionnement selon l'une des revendications 1 à 11, caractérisé en ce que le corps creux est subdivisé par plusieurs coupes de séparation (5′, 5˝) qui, de préférence, sont hélicoïdales et de préférence encore, ne se recoupent pas.

13. Manchon à fractionnement selon l'une des revendications 1 à 12, caractérisé en ce que des gorges (15, 16) sont prévues comme points privilégiés de rupture sur la paroi intérieure ou sur la paroi extérieure du corps creux, de préférence sur la paroi intérieure, gorges qui, de préférence, se rétrécissent en pointe et s'étendent sensiblement perpendiculairement à la ou les coupes de séparation.

14. Manchon à fractionnement selon l'une des revendications 1 à 13, caractérisé en ce que des gorges (15, 16) sont prévues comme points privilégiés de rupture sur la paroi intérieure ou sur la paroi extérieure du corps creux, de préférence sur la paroi intérieure, gorges qui, de préférence, se rétrécissent en pointe, ces gorges, pour un corps creux à symétrie de révolution autour d'un axe, s'étendant en hélice autour de cet axe ou dans des plans de section axiale.

15. Procédé de fabrication d'un manchon à fractionnement selon l'une des revendications 1 à 14, caractérisé en ce que la ou les coupes de séparation sont réalisées par découpage par rayon laser ou au jet de plasma.

16. Procédé de fabrication d'un manchon à fractionnement selon l'une des revendications 1 et/ou 13 ou 14, caractérisé en ce qu'on fabrique des corps creux, avant de pratiquer la ou les coupes de séparation, par façonnage massif à froid et/ou à chaud ou par un procédé d'emboutissage-étirage, et en ce qu'on forme déjà alors l'élément de fixation pour la tête d'amorçage et/ou les gorges.
